# EUROPÄISCHE PATENTSCHRIFT

(11) **EP 1 079 406 B1**
(45) Veröffentlichungstag und Bekanntmachung des Hinweises auf die Patenterteilung: **01.10.2003**
(21) Anmeldenummer: 00111463.6
(22) Anmeldetag: 27.05.2000
(51) Int. Cl.: H01H 37/04, H01H 37/32

(54) **Übertemperaturschutzvorrichtung**
Over-temperature protection device
Dispositif de protection contre l'excès de température

(30) Priorität: 14.08.1999 DE 19938638
(43) Veröffentlichungstag der Anmeldung: 28.02.2001
(73) Patentinhaber: Thermik Gerätebau GmbH, 75181 Pforzheim (DE)
(72) Erfinder: Becher, Michael, 75382 Althengstett (DE); Güttinger, Edwin, 75203 Königsbach (DE)
(74) Vertreter: Otten, Hajo, Dr.-Ing.

(56) Entgegenhaltungen:
- DE-A- 19 704 563
- DE-A- 19 705 410

## Beschreibung

Die vorliegende Erfindung betrifft eine Übertemperaturschutzvorrichtung, die für ein elektrisches Gerät mit vorzugsweise einer Heizplatte vorgesehen und elektrisch zu dem Gerät in Reihe schaltbar ist, um bei Übertemperatur dessen Spannungsversorgung wegzuschalten, mit einem temperaturabhängigen Schalter, der an seinem Boden einen ersten Anschlußkontakt aufweist, über den sowohl elektrischer als auch thermischer Kontakt zu dem Gerät herstellbar ist.

Eine derartige Übertemperaturschutzvorrichtung ist aus der DE-A1-197 05 410 bekannt.

Übertemperaturschutzvorrichtungen sind allgemein aus dem Stand der Technik bekannt. Sie dienen zum einen dazu, ein überhitztes elektrisches Gerät, wie bspw. einen Haartrockner, vorübergehend abzuschalten, bis er sich wieder so weit abgekühlt hat, daß er gefahrlos weiterbetrieben werden kann. Derartige Übertemperaturschutzvorrichtungen umfassen in der Regel temperaturabhängige Schalter mit einem sich temperaturabhängig verformenden Glied, das z.B. aus Memory-Metall, aus Bimetall oder aus Trimetall gefertigt sein kann.

Bei höheren Sicherheitsanforderungen wird einem derartigen temperaturabhängigen Schalter ein Parallelwiderstand beigegeben, der beim Ansprechen, also Öffnen des temperaturabhängigen Schalters einen Reststrom übernimmt, durch den der Widerstand so weit aufgeheizt wird, daß der Schalter geöffnet bleibt. Auf diese Weise wird dafür gesorgt, daß erst nach einem aktiven Abschalten der Spannungsversorgung der Schalter so weit abkühlt, daß er wieder schließt und das Gerät erneut betrieben werden kann.

Die aus der eingangs genannten DE-A1-197 05 410 bekannte Übertemperaturschutzvorrichtung umfaßt ein Kunststoffgehäuse, in das der temperaturabhängige Schalter von unten eingeschoben wird. An den oberen Anschlußkontakt des temperaturabhängigen Schalters ist eine Anschlußfahne angelötet, die sich durch das Kunststoffgehäuse hindurch nach außen erstreckt und dort dem Außenanschluß der Heizplatte dient. Der zweite Anschlußkontakt des temperaturabhängigen Schalters wird durch dessen Gehäuseboden gebildet, der auf einer Kontaktfläche der Heizplatte aufliegt und dort sowohl für elektrischen als auch für thermischen Kontakt sorgt.

Das Kunststoffgehäuse ist von einem Metallbügel gehalten, der auf die Heizplatte aufgelötet oder aufgeklebt wird und so den Boden des temperaturabhängigen Schalters auf die Kontaktfläche drückt.

Obwohl diese Übertemperaturschutzvorrichtung eine zuverlässige Regelung und Überwachung der Temperatur der Heizplatte ermöglicht, weist sie doch eine Reihe von konstruktiven Nachteilen auf. So ist z.B. nicht gewährleistet, daß die Andruckkraft, mit der der Metallbügel den Boden des temperaturabhängigen Schalters auf die Kontaktfläche drückt, in allen Betriebszuständen für einen guten elektrischen und thermischen Kontakt sorgt. Ein weiterer Nachteil ist darin zu sehen, daß ein großer metallener Bügel verwendet wird, der z.B. bei einem Lösen des auf die Anschlußfahne aufgeschobenen Kontaktschuhs mit diesem einen Kurzschluß erzeugen kann, so daß diese Konstruktion insgesamt Sicherheitsbedenken insbesondere bei solchen elektrischen Geräten begegnet, die häufig transportiert werden, so daß die Gefahr des Lösens des Kabelschuhs besteht.

Vor diesem Hintergrund ist es Aufgabe der vorliegenden Erfindung, eine Übertemperaturschutzvorrichtung der eingangs erwähnten Art zu schaffen, die universell einsetzbar ist, wobei ihre Funktion auf preiswerte Weise garantiert und die Montage auf einfache Weise realisiert werden sollen.

Die der Erfindung zugrunde liegende Aufgabe wird bei der eingangs erwähnten Übertemperaturschutzvorrichtung dadurch gelöst, daß sie für den temperaturabhängigen Schalter einen Halter aufweist, der unter Federspannung lösbar an dem Gerät verriegelbar ist.

Die der Erfindung zugrunde liegende Aufgabe wird auf diese Weise vollkommen gelöst.

Die Erfinder der vorliegenden Anmeldung haben nämlich erkannt, daß durch die Federspannung für einen guten elektrischen und thermischen Kontakt zu dem Gerät gesorgt wird, so daß durch die gute Temperaturanbindung ein Überhitzen des Gerätes effizient verhindert wird.

Dabei ist es bevorzugt, wenn die Federspannung durch eine an dem Halter vorgesehene Feder bereitgestellt wird.

Dadurch kann die Übertemperaturschutzvorrichtung als kleine kompakte Einheit ausgelegt werden, die beim Verriegeln an dem Gerät z.B. nach Art eines Bajonett-Verschlusses durch die Feder sicher gehalten wird, wobei die Feder ferner gleichzeitig für guten elektrischen und thermischen Kontakt zwischen dem temperaturabhängigen Schalter und dem Gerät sorgt und mechanische Abstandsänderungen ausgleichen kann.

Auf diese Weise wird eine leichte Montierbarkeit sowie ein einfacher Austausch der Übertemperaturschutzvorrichtung erreicht.

Dabei ist es bevorzugt, wenn der Halter ein hohles, zylinderförmiges Gehäuse aufweist, in dem die Feder angeordnet ist, gegen deren Kraft der temperaturabhängige Schalter in das Gehäuse einschiebbar ist.

Auch diese Maßnahme ist konstruktiv von Vorteil, denn der temperaturabhängige Schalter wird durch das ihn zumindest teilweise umgebende Gehäuse geschützt, bevor und wenn die Übertemperaturschutzvorrichtung an dem zu schützenden elektrischen Gerät montiert wird. Diese Maßnahme ist somit auch bezüglich sicherheitstechnischer Aspekte von Vorteil, denn eine einmal getestete Übertemperaturschutzvorrichtung kann nicht durch unsachgemäße Handhabung vor oder bei dem Einbau in das zu schützende Gerät beschädigt oder zerstört werden.

Dabei ist es bevorzugt, wenn das Gehäuse an seinem oberen, von dem temperaturabhängigen Schalter abgelegenen Ende einen Anlagebund aufweist.

Auch diese Maßnahme ist konstruktiv von Vorteil, denn durch den Anlagebund wird verhindert, daß die Übertemperaturschutzvorrichtung zu weit in das zu schützende Gerät hineingesteckt wird, daß im Umkehrschluß verhindert wird, daß der temperaturabhängige Schalter zu weit in das Gehäuse hineingeschoben wird, wodurch die Feder in ihrer Rückstellkraft beeinträchtigt werden könnte.

Weiter ist es bevorzugt, wenn der temperaturabhängige Schalter in einem gestuften Halteteil sitzt, aus dem nach unten der Boden des temperaturabhängigen Schalters hervorsteht und auf dessen oberem Schaft die Feder mit ihrem ersten Ende sitzt, wobei vorzugsweise die Feder mit ihrem zweiten Ende in einer Bohrung in dem Gehäuse eingeklemmt ist.

Auch diese Maßnahme ist konstruktiv bevorzugt, denn durch das Halteteil ergibt sich eine Führung des temperaturabhängigen Schalter in dem Gehäuse, so daß ein Verkanten bei der Montage verhindert wird. Hierdurch wird zum einen ein sicherer Sitz des temperaturabhängigen Schalters an dem zu schützenden Gerät erreicht, wobei ferner eine unbeabsichtigte Zerstörung bei der Montage verhindert wird.

Dabei ist es bevorzugt, wenn die Bohrung eine Stufenbohrung ist, in deren Abschnitt mit größerem Durchmesser die Feder sitzt.

Auch diese Maßnahme führt zu einer konstruktiv einfachen und damit preiswerten Übertemperaturschutzvorrichtung, die Feder wird lediglich einen Endes in die Stufenbohrung eingeschoben, wo sie sich verklemmt, während die Feder anderen Endes auf dem Schaft des Halteteiles sitzt und dieses somit sicher in der Stufenbohrung hält. Beim Zusammenbau der neuen Übertemperaturschutzvorrichtung ist es daher lediglich erforderlich, zunächst die Feder auf das Halteteil und dann dieses mit dem zweiten Ende der Feder voran in die Stufenbohrung einzuschieben, komplizierte Befestigungsmaßnahmen sind nicht erforderlich.

Andererseits ist es jedoch bevorzugt, wenn die Bohrung eine Durchgangsbohrung ist, in der ein radial nach innen vorspringender Kragen vorgesehen ist, an dem sich die Feder abstützt und der temperaturabhängige Schalter gegen die Kraft der Feder gehalten ist.

Diese Maßnahme erfordert zwar einen aufwendigeren Zusammenbau der neuen Übertemperaturschutzvorrichtung, der temperaturabhängige Schalter ist jedoch über den Kragen sicher am Herausfallen aus dem Halter geschützt. Dies ist inbesondere dann von Vorteil, wenn die Übertemperaturschutzvorrichtung an dem zweiten Anschlußkontakt des temperaturabhängigen Schalters kontaktiert wird, bevor sie an dem Gerät montiert wird.

Es ist nämlich bevorzugt, wenn an dem temperaturabhängigen Schalter ein zweiter Anschlußkontakt vorgesehen ist, der durch das Gehäuse hindurch kontaktierbar ist, wobei vorzugsweise an dem zweiten Anschlußkontakt eine Kontaktfahne befestigt ist, die in dem Gehäuse durch die Feder hindurch nach oben ragt.

Diese Maßnahme ist konstruktiv und sicherheitstechnisch von Vorteil, denn zum einen ist eine Kontaktierung des temperaturabhängigen Schalters an dessen zweitem Anschlußkontakt möglich, bevor die Übertemperaturschutzvorrichtung endgültig an dem Gerät montiert wird. Mit anderen Worten, auch eine an sich unzugänglich montierte Übertemperaturschutzvorrichtung kann vor dessen Montage an die entsprechende Anschlußleitung angeschlossen werden. Ein weiterer Vorteil besteht darin, daß der für das Kontaktieren der Anschlußfahne benötigte Kabelschuh in der Bohrung des Gehäuses angeordnet ist, so daß ein sich lösender Kabelschuh oder eine brechende Anschlußfahne nicht zu einem Kurzschluß führen, diese Teile verbleiben vielmehr in der Bohrung in dem Gehäuse, so daß sie nicht zu Kurzschlüssen führen können, wie dies beim Stand der Technik möglich ist.

Vor diesem Hintergrund betrifft die Erfindung ferner ein elektrisches Gerät mit zumindest einer neuen Übertemperaturschutzvorrichtung, wie sie oben beschrieben wurde.

Dabei ist es bevorzugt, wenn das Gerät eine Heizplatte umfaßt, auf deren Heizsubstrat der Boden des temperaturabhängigen Schalters unter der Kraft der Feder aufliegt.

Diese Maßnahme ist wiederum konstruktiv von Vorteil, denn in dem Gehäuse des Gerätes muß lediglich eine Einstecköffnung für die neue Übertemperaturschutzvorrichtung vorgesehen sein, wobei unter der Einstecköffnung eine Konstaktfläche auf dem Heizsubstrat freigegeben sein muß. Lediglich durch das Einschieben und Verdrehen/Verriegeln der Übertemperaturschutzvorrichtung wird sowohl der elektrische als auch der thermische Kontakt zu dem Heizsubstrat hergestellt, wobei die Feder mechanische Toleranzen und temperaturbedingte Maßänderungen ausgleicht.

Dabei ist es bevorzugt, wenn zwei Übertemperaturschutzvorrichtungen vorgesehen sind, die derart beide mit dem Gerät in Reihe geschaltet sind, daß sie beide Außenanschlüsse des Gerätes bilden.

Diese Maßnahme bietet zum einen konstruktive Vorteile, beide Außenanschlüsse des Gerätes erfolgen über die neuen Übertemperaturschutzvorrichtungen, so daß für die Montage die oben erwähnten Vorteile gelten. Ein weiterer Vorteil liegt in sicherheitstechnischen Aspekten, denn selbst wenn eine Übertemperaturschutzvorrichtung eine Fehlfunktion oder eine zu hohe Abschalttemperatur aufweisen würde, wäre doch die Abschaltsicherheit durch die andere Übertemperaturschutzvorrichtung gewährleistet. Gleiches gilt für die Rückschalttemperatur. Selbst wenn eine der beiden Übertemperaturschutzvorrichtungen eine derartige Rückschalttemperatur aufweisen würde, daß sie im Bereich der Raumtemperatur bereits wieder schließt, so hält doch die andere Übertemperaturschutzvorrichtung den Stromkreis so lange geöffnet, bis durch den Einsatz z.B. von Kältespray auch dieser temperaturabhängige Schalter wieder geschlossen wird.

Weitere Vorteile ergeben sich aus der Beschreibung und der beigefügten Zeichnung.

Es versteht sich, daß die vorstehend genannten und die nachstehend noch zu erläuternden Merkmale nicht nur in den jeweils angegebenen Kombinationen, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Fig. 1: in einer schematischen Ansicht ein elektrisches Gerät mit zwei neuen Übertemperaturschutzvorrichtungen;
- Fig. 2: in einer geschnittenen Seitenansicht die Übertemperaturschutzvorrichtung aus Fig. 1 in einem ersten Ausführungsbeispiel;
- Fig. 3: in einer Darstellung wie Fig. 2 ein zweites Ausführungsbeispiel der Übertemperaturschutzvorrichtung;
- Fig. 4: ein schematisches Schaltdiagramm der neuen Übertemperaturschutzvorrichtung;
- Fig. 5: eine Draufsicht auf die Isolationsplatte aus Fig. 1, im vergrößerten Ausschnitt; und
- Fig. 6: eine Ansicht auf die Übertemperaturschutzvorrichtung aus Fig. 2 in Richtung des Pfeiles VI.

In Fig. 1 ist mit 10 ein schematisch dargetelltes elektrisches Gerät bezeichnet, das eine Heizplatte 11 mit einem Heizsubstrat 12 sowie einer dieses abdeckenden Isolationsplatte 14 umfaßt.

In der Isolationsplatte 14 sind zwei Durchgangslöcher 15, in denen Übertemperaturschutzvorrichtungen 16 angeordnet sind, die nach Art eines Bajonettverschlusses lösbar an der Heizplatte 11 befestigt sind.

Die Übertemperaturschutzvorrichtungen 16 sind an ihrem unteren Ende mit dem Heizsubstrat 12 und an ihrem oberen Ende mit einer Spannungsversorgung 18 derart verbunden, daß sie in Reihe zwischen der Spannungsversorgung 18 und dem Heizsubstrat 12 angeordnet sind. In den Übertemperaturschutzvorrichtungen 16 ist jeweils ein bei 19 schematisch angedeuteter temperaturabhängiger Schalter angeordnet, der bei Erreichen einer bestimmten Schalttemperatur ST die elektrische Verbindung zwischen dem Substrat 12 und der Spannungsversorgung 18 öffnet und somit eine Überhitzung der Heizplatte 12 verhindert.

Zur Temperaturregelung ist in dem Heizsubstrat 12 ein Temperaturfühler vom Typ PT 100 angeordnet, der mit einer Temperaturregelungsschaltung 22 verbunden ist, die wiederum die Spannungsversorgung 18 steuert.

Im normalen Betrieb wird die Temperatur der Heizplatte 11 also über den Temperaturfühler 21 und die Temperaturregelungsschaltung 22 gesteuert. Bei einem Defekt in dieser Temperaturregelung heizt sich die Heizplatte 11 ungehindert weiter auf, bis die Schalttemperatur ST erreicht ist und die beiden temperaturabhängigen Schalter 19 öffnen. Dieses Schaltverhalten der Übertemperaturschutzvorrichtungen 16 ist in Fig. 4 dargestellt, wo auf der X-Achse die Temperaturen und auf der Y-Achse die beiden Schaltzustände mit 1 für ein und 0 für aus angedeutet sind. Beim Durchlaufen des oberen Astes des in Fig. 4 dargestellten Schaltdiagrammes öffnet der Schalter also bei Überschreiten der Temperatur ST. Beim Abkühlen des Schalters auf Raumtemperatur RT bleibt der Schalter 19 weiterhin geöffnet, erst wenn die Temperatur deutlich unter RT sinkt, in dem gewählten Ausführungsbeispiel unter 5° C liegt, schließt der Schalter 19 wieder, und die in Fig. 4 gezeigte Hysteresekurve schließt sich.

Auf diese Weise wirken die beiden Übertemperaturschutzvorrichtungen 16 wie Schmelzsicherungen, nachdem der temperaturabhängige Schalter 19 einmal geöffnet wurde, schließt er bei üblichen Betriebsbedingungen auch dann nicht, wenn die Spannungsversorgung 18 vollständig abgeschaltet wird. Erst durch ein Abkühlen der Übertemperaturschutzvorrichtungen 16, z.B. mittels eines Kältesprays auf unter 5° C, wird der Schalter wieder geschlossen.

Eine Hysteresekurve, wie sie in Fig. 4 dargestellt wird, ist für temperaturabhängige Schalter unüblich, sie läßt sich jedoch durch die Auswahl des richtigen Bimetall-Materials, durch die Prägung des aus dem Bimetall-Material gefertigten aktiven Schaltelements sowie die Nachbehandlung dieses Schaltelements auf dem Fachmann an sich bekannte Weise einstellen.

Wie die lösbare Befestigung der Übertemperaturschutzvorrichtung 16 an der Heizplatte 11 sowie die Kontaktierung des Heizsubstrates 12 realisiert werden, soll jetzt anhand der Fig. 2 beschrieben werden.

In der längs geschnittenen Darstellung der Fig. 2 ist zunächst zu erkennen, daß die Übertemperaturschutzvorrichtung 16 einen Halter 24 umfaßt, der ein Gehäuse 25 aus Isoliermaterial aufweist, in dem eine Stufenbohrung 26 vorgesehen ist. Die Stufenbohrung trägt in ihrem unteren, einen größeren Durchmesser aufweisenden Abschnitt 27 eine Druckfeder 28, die mit ihrem oberen Ende 29 in den unteren Abschnitt 27 unverlierbar eingeklemmt ist.

An ihrem unteren Ende 31 ist die Druckfeder 28 auf einen Schaft 32 eines gestuften Halteteils 33 aufgeschoben, so daß das Halteteil 33 über die Druckfeder 28 unverlierbar in dem unteren Abschnitt 27 gehalten ist und gegen die Kraft der Druckfeder 28 in die Stufenbohrung 26 einschiebbar ist.

Das Halteteil 33 trägt an seinem unteren Ende in einer dort vorgesehenen Öffnung 34 einen temperaturabhängigen Schalter 19 von an sich bekannter Bauart. Ein Beispiel für einen derartigen temperaturabhängigen Schalter 19 ist in der DE 21 21 802 A1 beschrieben.

Der temperaturabhängige Schalter 19 umfaßt ein metallisches Gehäuse, das mit seinem Boden 35 nach unten aus der Öffnung 34 herausragt. Der Boden 35 ist gleichzeitig als erster Anschlußkontakt 36 für den temperaturabhängigen Schalter 19 ausgebildet.

An seinem oberen Ende weist der temperaturabhängige Schalter 19 einen zweiten Anschlußkontakt 38 auf, an den eine Kontaktfahne 39 angelötet ist, die sich durch das Halteteil 33 hindurch erstreckt und in einen oberen Abschnitt 40 der Stufenbohrung 26 hineinragt. Auf diese Kontaktfahne 39 ist ein üblicher Kabelschuh aufschiebbar, der. durch das ihn umgebende Gehäuse 25 nach außen gut isoliert ist.

Das Halteteil 33 ist entweder um den temperaturabhängigen Schalter 19 mit angelöteter Kontaktfahne 39 herumgespritzt oder aber vorgefertigt, so daß der Schalter 19 mit Anschlußfahne 39 von unten in die Öffnung 34 hineingeschoben und dort festgeklemmt werden.

Auf seiner Außenwand 41 weist das Gehäuse 25 noch zwei einander diametral gegenüberliegende Rastvorsprünge 42 auf, über die es mit der Isolationsplatte 14 in Anlage gelangt. Ferner ist noch ein Anlagebund 43 vorgesehen, über den verhindert wird, daß die Übertemperaturschutzvorrichtung 16 zu weit in die Durchgangslöcher 15 eingeschoben werden kann.

In Fig. 3 ist in einer Darstellung wie Fig. 2 ein zweites Ausführungsbeispiel der Übertemperaturschutzvorrichtung 16 gezeigt, bei dem in dem Gehäuse 25 eine Durchgangsbohrung 46 vorgesehen ist, in der ein radial nach innen vorspringender Kragen 47 z.B. in Form eines Sprengringes vorgesehen ist. Das Halteteil 33 weist eine obere Schulter 48 sowie eine untere Schulter 49 auf, wobei die obere Schulter 48 auf dem Kragen 47 liegt, so daß das Halteteil 33 in Fig. 3 nicht nach unten aus dem Gehäuse 25 herausfallen kann. Zwischen dem Kragen 47 und der unteren Schulter 49 ist die bereits aus Fig. 2 bekannte Druckfeder 28 angeordnet, die das Halteteil 33 nach unten drückt.

In Fig. 5 ist in einer ausschnittsweisen, vergrößerten Draufsicht auf die Isolationsplatte 14 zu erkennen, daß das Durchgangsloch 15 jeweils zwei einander diametral gegenüberliegende Ausklinkungen aufweist, durch die hindurch die Rastvorsprünge 42 unter die Isolationsplatte 14 gelangen.

In Fig. 3 ist in einer Ansicht von unten die Übertemperaturschutzvorrichtung 16 aus Fig. 2 gezeigt und läßt die beiden Rastvorsprünge 42 noch einmal gut erkennen.

Bei der Montage der Übertemperaturschutzvorrichtung 16 aus Fig. 2 an dem elektrischen Gerät 10 aus Fig. 1 wird die Übertemperaturschutzvorrichtung 16 so von oben durch das Loch 15 derart durchgeschoben, daß die Rastvorsprünge 42 durch die Ausklinkungen 52 hindurchgehen. Danach wird die Übertemperaturschutzvorrichtung 16 um 90° verdreht, so daß die Rastvorsprünge 42 unter der Isolationsplatte 14 zu liegen kommen, wie dies in Fig. 2 gezeigt ist.

Beim Einschieben der Übertemperaturschutzvorrichtung 16 gelangt der temperaturabhängige Schalter 19 mit seinem Boden 35 in Anlage mit dem Heizsubstrat 12. Beim weiteren Einschieben der Übertemperaturschutzvorrichtung 16 wird über den Boden 35 und gegen die Kraft der Druckfeder 26 dann der temperaturabhängige Schalter 19 und damit auch das Halteteil 33 in den unteren Abschnitt 27 der Stufenbohrung 26 hineingeschoben. Nach dem Verdrehen der Übertemperaturschutzvorrichtung 16 verspannt sich diese somit unter der Kraft der Druckfeder 26 zwischen der Isolationsplatte 14 und dem Heizsubstrat 12, wodurch eine gute elektrische und thermische Verbindung zwischen dem Boden 35 des temperaturabhängigen Schalters 19 und dem Substrat 12 hergestellt wird. Bei dem Verdrehen der Übertemperaturschutzvorrichtung 16 verdreht sich das Halteteil 33 gegenüber dem Gehäuse 25, so daß der Boden 35 nicht auf dem Substrat 12 verrutschen muß, das Substrat 12 wird durch diese bajonettverschlußartige Verriegelung der Übertemperaturschutzvorrichtung 16 nicht beschädigt.

Die Relativbewegung zwischen dem Gehäuse 25 und dem Halteteil 33 wird durch die Druckfeder 28 ermöglicht, die in der Stufenbohrung 26 und/oder auf dem Schaft 32 verdrehbar ist, ohne daß jedoch im ausgebauten Zustand das Halteteil 33 aus der Stufenbohrung 26 herausfallen kann.

## Patentansprüche

1. Übertemperaturschutzvorrichtung, die für ein elektrisches Gerät (10) mit vorzugsweise einer Heizplatte (11) vorgesehen und elektrisch zu dem Gerät (10) in Reihe geschaltet ist, um. bei Übertemperatur dessen Spannungsversorgung (18) wegzuschalten, mit einem temperaturabhängigen Schalter, der an seinem Boden (35) einen ersten Anschlußkontakt (36) aufweist, über den sowohl elektrischer als auch thermischer Kontakt zu dem Gerät (10) herstellbar ist, **dadurch gekennzeichnet, daß** die Übertemperaturschutzeinrichtung für den temperaturabhängigen Schalter (19) einen Halter (24) aufweist, der unter Federspannung lösbar an dem Gerät (10) verriegelt ist.

2. Übertemperaturschutzvorrichtung nach Anspruch 1, **dadurch gekennzeichnet, daß** die Federspannung durch eine an dem Halter (24) vorgesehene Feder (28) bereitgestellt wird.

3. Übertemperaturschutzvorrichtung nach Anspruch 2, **dadurch gekennzeichnet, daß** der temperaturabhängige Schalter (19) über die Feder (28) an dem Halter (24) gelagert ist.

4. Übertemperaturschutzvorrichtung nach Anspruch 2 oder 3, **dadurch gekennzeichnet, daß** der Halter (24) ein hohles, zylinderförmiges Gehäuse (25) aufweist, in dem die Feder (28) angeordnet ist, gegen deren Kraft der temperaturabhängige Schalter (19) in das Gehäuse (25) einschiebbar ist.

5. Übertemperaturschutzvorrichtung nach Anspruch 4, **dadurch gekennzeichnet, daß** das Gehäuse (25) an seiner Außenwand (41) zumindest einen, vorzugsweise zwei einander diametral gegenüberliegende Rastvorsprünge (42) aufweist.

6. Übertemperaturschutzvorrichtung nach Anspruch 4 oder 5, **dadurch gekennzeichnet, daß** das Gehäuse (25) an seinem oberen, von dem temperaturabhängigen Schalter (19) abgelegenen Ende einen Anlagebund (43) aufweist.

7. Übertemperaturschutzvorrichtung nach einem der Ansprüche 2 bis 6, **dadurch gekennzeichnet, daß** der temperaturabhängige Schalter (19) in einem gestuften Halteteil (33) sitzt, aus dem nach unten der temperaturabhängige Schalter (19) mit seinem Boden (35) hervorsteht und auf dessen oberem Schaft (32) die Feder (28) mit ihrem ersten Ende (31) sitzt.

8. Übertemperaturschutzvorrichtung nach Anspruch 7, **dadurch gekennzeichnet, daß** die Feder (28) mit ihrem zweiten Ende (29) in einer Bohrung (26) in dem Gehäuse (25) eingeklemmt ist.

9. Übertemperaturschutzvorrichtung nach Anspruch 8, **dadurch gekennzeichnet, daß** die Bohrung (26) eine Stufenbohrung ist, in deren Abschnitt (27) mit größerem Durchmesser die Feder (28) sitzt.

10. Übertemperaturschutzvorrichtung nach Anspruch 8, **dadurch gekennzeichnet, daß** die Bohrung eine Durchgangsbohrung (46) ist, in der ein radial nach innen vorspringender Kragen (47) vorgesehen ist, an dem sich die Feder (28) abstützt und der temperaturabhängige Schalter (19) gegen die Kraft der Feder (28) gehalten ist.

11. Übertemperaturschutzvorrichtung nach einem der vorhergehenden Ansprüche, **dadurch gekennzeichnet, daß** an dem temperaturabhängigen Schalter (19) ein zweiter Anschlußkontakt (38) vorgesehen ist, der durch das Gehäuse (25) hindurch kontaktierbar ist.

12. Übertemperaturschutzvorrichtung nach Anspruch 11, **dadurch gekennzeichnet, daß** an dem zweiten Anschlußkontakt (38) eine Kontaktfahne (39) befestigt ist, die in dem Gehäuse (25) durch die Feder (28) hindurch nach oben ragt.

13. Elektrisches Gerät mit mindestens einer Übertemperaturschutzvorrichtung (16) nach einem der Ansprüche 1 bis 12.

14. Elektrisches Gerät mit mindestens einer Übertemperaturschutzvorrichtung (16) nach einem der Ansprüche 2 bis 10, **dadurch gekennzeichnet, daß** es eine Heizplatte (11) umfaßt, auf deren Heizsubstrat (12) der temperaturabhängige Schalter (19) mit seinem Boden (35) unter der Kraft der Feder (28) aufliegt.

15. Elektrisches Gerät nach Anspruch 13 oder 14, **dadurch gekennzeichnet, daß** zwei Übertemperaturschutzvorrichtungen (16) vorgesehen sind, die derart beide mit dem Gerät (10) in Reihe geschaltet ist, daß sie beide Außenanschlüsse des Gerätes (10) bilden.

## Claims

1. Overtemperature protection apparatus which is provided for an electrical appliance (10) having, preferably, a heating plate (11) and is electrically connected in series with the appliance (10) in order to disconnect the latter's voltage supply (18) in the event of overtemperature, having a temperature-dependent switch whose base (35) has a first connection contact (36) which can be used to make both electrical and thermal contact with the appliance (10), **characterized in that** the overtemperature protection device has, for the temperature-dependent switch (19), a retainer (24) which is locked releasably on the appliance (10) under spring tension.

2. Overtemperature protection apparatus according to Claim 1, **characterized in that** the spring tension is provided by a spring (28) provided on the retainer (24).

3. Overtemperature protection apparatus according to Claim 2, **characterized in that** the temperature-dependent switch (19) is mounted on the retainer (24) via the spring (28).

4. Overtemperature protection apparatus according to Claim 2 or 3, **characterized in that** the retainer (24) has a hollow, cylindrical housing (25) which contains the spring (28), against whose force the temperature-dependent switch (19) can be pushed into the housing (25).

5. Overtemperature protection apparatus according to Claim 4, **characterized in that** the outer wall (41) of the housing (25) has at least one, preferably two diametrically opposite, latching projection(s) (42).

6. Overtemperature protection apparatus according to Claim 4 or 5, **characterized in that** the upper end of the housing (25) remote from the temperature-dependent switch (19) has a flange (43).

7. Overtemperature protection apparatus according to one of Claims 2 to 6, **characterized in that** the temperature-dependent switch (19) is seated in a graduated holding portion (33) from which the base (35) of the temperature-dependent switch (19) projects downward and on whose upper stem (32) the first end (31) of the spring (28) is seated.

8. Overtemperature protection apparatus according to Claim 7, **characterized in that** the second end (29) of the spring (28) is clamped in a hole (26) in the housing (25).

9. Overtemperature protection apparatus according to Claim 8, **characterized in that** the' hole (26) is a graduated hole in whose section (27) of larger diameter the spring (28) is seated.

10. Overtemperature protection apparatus according to Claim 8, **characterized in that** the hole is a through-hole (46) in which a collar (47) projecting radially inward is provided which supports the spring (28), and the temperature-dependent switch (19) is held against the force of the spring (28).

11. Overtemperature protection apparatus according to one of the preceding claims, **characterized in that** the temperature-dependent switch (19) has a second connection contact (38), with which contact can be made through the housing (25).

12. Overtemperature protection apparatus according to Claim 11, **characterized in that** the second connection contact (38) has an attached contact lug (39) which projects upward in the housing (25) through the spring (28).

13. Electrical appliance having at least one overtemperature protection apparatus (16) according to one of Claims 1 to 12.

14. Electrical appliance having at least one overtemperature protection apparatus (16) according to one of Claims 2 to 10, **characterized in that** it comprises a heating plate (11) whose heating substrate (12) bears the base (35) of the temperature-dependent switch (19) under the force of the spring (28).

15. Electrical appliance according to Claim 13 or 14, **characterized in that** two overtemperature protection apparatuses (16) are provided which are both connected in series with the appliance (10) such that they both form external connections for the appliance (10).

## Revendications

1. Dispositif de protection contre les températures trop élevées, qui est prévu pour un appareil électrique (10) avec de préférence une plaque chauffante (11) et qui fait l'objet d'un branchement électrique en série avec l'appareil (10) pour couper son alimentation en tension (18) en cas de température trop élevée, avec un interrupteur thermostatique, qui comprend sur son fond (35) un premier contact de raccordement (36) par l'intermédiaire duquel il est possible de réaliser aussi bien un contact électrique qu'un contact thermique avec l'appareil (10), **caractérisé en ce qu'**il comprend pour l'interrupteur thermostatique (19) un support (24) qui est verrouillé de manière amovible sur l'appareil (10) par la contrainte imposée par un ressort.

2. Dispositif de protection contre les températures trop élevées selon la revendication 1, **caractérisé en ce que** la contrainte imposée par un ressort est mise à disposition par un ressort (28) prévu sur le support (24).

3. Dispositif de protection contre les températures trop élevées selon la revendication 2, **caractérisé en ce que** l'interrupteur thermostatique (19) est positionné sur le support (24) par l'intermédiaire du ressort (28).

4. Dispositif de protection contre les températures trop élevées selon la revendication 2 ou 3, **caractérisé en ce que** le support (24) comprend un boîtier creux de forme cylindrique (25), dans lequel est disposé le ressort (28) contre la force duquel l'interrupteur thermostatique (19) peut être introduit dans le boîtier (25).

5. Dispositif de protection contre les températures trop élevées selon la revendication 4, **caractérisé en ce que** le boîtier (25) comprend sur sa paroi extérieure (41) au moins une, de préférence deux saillies d'arrêt (42) diamétralement opposées l'une à l'autre.

6. Dispositif de protection contre les températures trop élevées selon la revendication 4 ou 5, **caractérisé en ce qu'**à son extrémité supérieure éloignée de l'interrupteur thermostatique (19) le boîtier (25) comprend une collerette d'appui (43).

7. Dispositif de protection contre les températures trop élevées selon l'une quelconque des revendications 2 à 6, **caractérisé en ce que** l'interrupteur thermostatique (19) est placé dans une partie de maintien étagée (33), à partir de laquelle le fond (35) de l'interrupteur thermostatique (19) dépasse vers le bas et sur l'épaulement supérieur (32) de laquelle s'appuie la première extrémité (31) du ressort (28).

8. Dispositif de protection contre les températures trop élevées selon la revendication 7, **caractérisé en ce que** la deuxième extrémité (29) du ressort (28) est enserrée dans une forure (26) du boîtier (25).

9. Dispositif de protection contre les températures trop élevées selon la revendication 8, **caractérisé en ce que** la forure (26) est une forure étagée, dans la section de diamètre plus important (27) de laquelle est placé le ressort (28).

10. Dispositif de protection contre les températures trop élevées selon la revendication 8, **caractérisé en ce que** la forure est une forure traversant de part en part (46), dans laquelle est prévu un collet (47) s'avançant dans le sens radial vers l'intérieur, sur lequel s'appuie le ressort (28) et par lequel l'interrupteur thermostatique (19) est maintenu contre la force du ressort (28).

11. Dispositif de protection contre les températures trop élevées selon l'une quelconque des revendications précédentes, **caractérisé en ce que** sur l'interrupteur thermostatique (19) est prévu un deuxième contact de raccordement (38), avec lequel il peut être établi une liaison à travers le boîtier (25).

12. Dispositif de protection contre les températures trop élevées selon la revendication 11, **caractérisé en ce que** sur le deuxième contact de raccordement (38) est fixée une languette de contact (39), qui s'étend vers le haut à l'intérieur du boîtier (25) en traversant le ressort (28).

13. Appareil électrique avec au moins un dispositif de protection contre les températures trop élevées (16) selon l'une quelconque des revendications 1 à 12.

14. Appareil électrique avec au moins un dispositif de protection contre les températures trop élevées (16) selon l'une quelconque des revendications 2 à 10, **caractérisé en ce qu'**il comprend une plaque chauffante (11), sur le substrat chauffant (12) de laquelle le fond (35) de l'interrupteur thermostatique (19) est appliqué sous l'action de la force du ressort (28).

15. Appareil électrique selon la revendication 13 ou 14, **caractérisé en ce que** deux dispositifs de protection contre les températures trop élevées (16) sont prévus, les deux étant commutés de telle manière en série avec l'appareil (10) qu'ils forment les deux points de branchement extérieurs de l'appareil (10).
